# EUROPÄISCHE PATENTANMELDUNG

(11) **EP 0 230 585 A1**
(43) Veröffentlichungstag der Anmeldung: **05.08.1987**
(21) Anmeldenummer: 86117073.6
(22) Anmeldetag: 08.12.1986
(51) Int. Cl.: H01H 85/44, H01H 85/32

(54) **Installationseinrichtung mit Überspannungsableiter**

(30) Priorität: 20.12.1985 DE 3545526
(71) Anmelder: SIEMENS AKTIENGESELLSCHAFT, 80333 München (DE)
(72) Erfinder: Scherbaum, Rudolf, Dipl.-Ing., D-8403 Bad Abbach (DE)

(57) **Zusammenfassung**

Installationseinrichtung, die je Leiter zu einem zu schützenden Verbraucher mit Überspannungsableiter und elektrisch in Reihe angeordnetem thermisch ansprechendem Schaltglied in einem gemeinsamen Aufnahmegehäuse arbeitet. Erfindungsgemäß ist vorgesehen, daß als Aufnahmegehäuse eine Schaltersicherungseinrichtung (1) dient, in deren sonst für einem Sicherungseinsatz vorgesehenen Aufnahmeraum ein Einsatzkörper (4), im wesentlichen mit der Gestalt eines Sicherungseinsatzes einsetzbar ist, der zwischen Unter- und Oberkontakt (7 bzw. 8) als Überspannungsabieiter einen Varistor (5) und als thermisches Schaltglied einen Schmelzleiter (6) enthält, wobei der Unterkontakt (15) der Schaltersicherungseinrichtung durch einen Isolierring (14) gegen Kontaktgabe zu Sicherungseinsätzen gesperrt ist und die Kontaktgabe zu einem Einsatzkörper (4) durch eine einpassend geformte Kontaktunterkappe (7) erfolgt:

## Beschreibung

Die Erfindung bezieht sich auf eine Installationseinrichtung, die je Leiter zu einem zu schützenden Verbraucher mit Uberspannungsableiter und elektrisch in Reihe angeordnetem thermisch ansprechendem Schaltglied in einem gemeinsamen Aufnahmegehäuse arbeitet.

Uberspannungsableiter sollen für empfindliche Verbraucher schädliche Überspannungen vor den zu schützenden Einrichtungen gegen Erde ableiten. Uberspannungen können durch Gewitter oder Schaltvorgänge auftreten. Da viele Verbraucher durch den Einsatz von Elektronik empfindlicher geworden sind, gewinnen Schutzmaßnahmen gegen Überspannung zunehmend an Bedeutung. Üblicherweise setzen Energieversorgungsunternehmen Ventilableiter in Freileitungen ein, die eine Funkenstrecke in Serienschaltung mit einem spannungsabhängigen Widerstand aufweisen.

Es hat sich gezeigt, daß es nicht genügt, Uberspannungsableiter in den Versorgungsnetzen einzusetzen, um die elektrischen Verbraucher in einzelnen Verbrauchernetzen zuverlässig gegen Überspannungen durch Wanderwellen aus dem Versorgungsnetz, den Freileitungsnetzen, zu schützen. Um Verbraucher und Verbrauchernetze wirksam zu schützen, ist es bekannt, Oberspannungsableiter in der Zählerverteilung eines Verbrauchernetzes, also nahe am Verbraucher, zu installieren (EP-A1-0 046 545). Die Überspannungsableiter können anhand einer Anzeigevorrichtung dann leicht auf ihren ordnungsgemäßen Zustand überprüft werden. Das wäre beispielsweise infrage gestellt, wenn solche Oberspannungsableiter im versperrten Hausanschlußkasten untergebracht würden.

Überspannungsableiter können bei überlastung, wie sie durch nahe Blitzeinschläge auftreten kann, selbst schadhaft werden. Sie werden dann gegen Betriebserde, gegen die sie überspannungen ableiten sollen, mehr oder weniger dauerhaft durchlässig, so daß wegen der endlichen Widerstände in Verbrauchernetzen die mit der Betriebserde verbundenen weiteren Außenleiter eines Verbauchernetzes auf so hohe Spannung angehoben werden können, daß die Isolation und die elektronischen Einrichtungen in den weiteren Verbraucherzweigen des Verbrauchernetzes und auch Bedienungspersonen gefährdet werden könnten. Es ist daher erforderlich, schadhafte Überspannungsableiter abzuschalten. Dadurch vermeidet man auch bei infolge ihrer Schadhaftigkeit dauerhaft stark durchlässigen Uberspannungsableitern Fehlabschaltungen des Verbrauchernetzes. Diese können durch vorgeordnete Sicherungen auftreten, was verbraucherseitig zu unangenehmen Störungen führen kann. So könnten Kühl- und Gefriereinrichtungen oder Heizungssteuerungen ausfallen, die im betroffenen Verbraucherzweig angeschlossen sind. Zu größeren Fehlabschaltungen kann es auch bei Einsatz von Fehlerstromschutzschaltern kommen, die die einseitig gegen Erde abfließenden Ströme in schadhaften Überspannungsableitern registrieren und dann alle Verbraucherzweige abschalten, denen der einschlägige Fehlerstromschutzschalter zugeordnet ist.

Es ist eine elektrische Installationseinrichtung bekannt, die zum Schutz gegen überspannung mit einer Funkenstrecke, einem spannungsabhängigen Widerstand und einer Trennvorrichtung in Serienschaltung in einem gemeinsamen Gehäuse aus Isolierstoff arbeitet (EP-A1-0 046 545). Diese Installationseinrichtung arbeitet insbesondere mit einem thermischen und mit einem elektromagnetischen Uberstromauslöser in Verbindung mit weiteren Bauteilen, wie sie bei Leitungsschutzschaltern gebräuchlich sind. Sie soll in Zählerverteilungen im Verbrauchernetz installiert werden können.

Der Erfindung liegt die Aufgabe zugrunde, eine Installationseinrichtung mit Oberspannungsableitern zu entwickeln, bei der auf das bewährte System der Schmelzsicherungen zum Abschalten schadhafter Uberspannungsableiter zurückgegriffen wird, ohne daß es zu Fehlauslösungen hinsichtlich der Verbraucher kommt.

Die Lösung der geschilderten Aufgabe besteht nach der Erfindung in einer Installationseinrichtung mit den Merkmalen des kennzeichnenden Teils von Patentanspruch 1. Der Schmelzleiter zum Abschalten eines schadhaften Oberspannungsableiters ist hierbei zwangsläufig im Nebenzweig zum zu schützenden Verbraucher angeordnet.

Als Aufnahmegehäuse dient eine Schaltersicherungseinrichtung, in deren sonst für einen Sicherungseinsatz vorgesehenen Aufnahmeraum ein Einsatzkörper eingesetzt ist, der im wesentlichen die Gestalt eines Sicherungseinsatzes aufweist. Zwischen Kontaktunterkappe und Kontaktoberkappe ist als Uberspannungsableiter ein Varistor und als thermisches Schaltglied ein Schmelzleiter angeordnet. Der Unterkontakt der Schaltersicherung ist durch einen Isolierring gegen Kontaktgabe zu Sicherungseinsätzen gesperrt. Dadurch vermeidet man, daß versehentlich Sicherungseinsätze eingesetzt werden könnten, die zu einem Kurzschluß gegen Betriebserde führen würden. Die Kontaktgabe zu einem Einsatzkörper erfolgt dagegen durch eine einpassend geformte Kontaktunterkappe. Die Kontaktunterkappe des Einsatzkörpers arbeitet mit dem Unterkontakt des Sockels zusammen und die Kontaktoberkappe, die vorzugsweise eine Anzeigevorrichtung aufnimmt, mit einem Oberkontakt in der Schraubkappe des Aufnahmegehäuses.

Bei einer solchen Installationseinrichtung kann der Schmelzleiter im Einsatzkörper relativ genau auf die Betriebserfordernisse des Uberspannungsableiters abgestimmt werden, wie es das langjährige Wissen bei Schmelzsicherungen ermöglicht. Der Erfindung liegt dabei die Erkenntnis zugrunde, daß Oberspannungsableiter relativ selten ansprechen, aber in ihrem Ansprechverhalten auf einen störungsfreien Betrieb von Verbrauchernetzen relativ genau eingestellt sein sollten, was durch den Schmelzleiter ermöglicht wird.

Es ist zwar gebräuchlich, bei Installationseinrichtungen, die zwischen einer Verbraucherzweigleitung und der Betriebserde einen Uberspannungsableiter eingeschaltet haben, vorgeordnet im Zweigleiter zum gewöhnlichen Schutz von Verbrauchern eine Sicherung in der Verteilung des Verbrauchernetzes vozusehen. Eine derartige Schmelzsicherung ist jedoch im Verbraucherzweig selbst und nicht in einem Nebenzweig eingeschaltet und nicht auf den Oberspannungsableiter, sondern auf den Verbraucher abgestimmt. Sie soll bei einem schadhaften Verbraucher abschalten. Da eine derartige Sicherung bei Uberspannungen, die der Oberspannungsableiter gegen Erde ableiten soll, nicht ansprechen sollte, kann sie in den meisten Fällen bei einem schadhaft gewordenen Uberspannungsableiter nicht ansprechen.

Bei einer bekannten Einschubleiste mit Oberspannungsableitern im Zweiwegebetrieb können Einsatzkörper, die einen Oberspannungsableiter mit einer Lotperle als Schmelzelement in Reihe zwischen den Anschlußelektroden aufnehmen, eingesetzt werden (EP-A1-0 062 090). Bei einem schadhaften Oberspannungsableiter soll die Lotperle jeweils nebeneinanderliegende Anschlußelektroden einer Seite kurzschließen und den Uberspannungsableiter so vom Netz trennen. Eine solche Lotperle kann, nicht zuletzt wegen des nicht reproduzierbaren Verhaltens, wie und mit welcher Güte ein Kurzschluß zwischen den benachbarten Elektroden hergestellt wird, nicht das Verhalten von Schmelzleitern erreichen, die nach Kennlinien mit verhältnismäßig engen Toleranzen ansprechen und eine Schaltstrecke unterbrechen. Diese Eigenschaften von Schmelzleitern werden bei der Einrichtung nach der Erfindung gerade genutzt.

Der Varistor kann über die ganze innere Breite des Einsatzkörpers mit dem Uberspannungsableiter angeordnet werden. Dadurch können handelsübliche Varistoren ohne große Änderungen eingesetzt werden.

Es ist vorteilhaft, im Einsatzkörper eine opto-elektronische Anzeigevorrichtung unterzubringen, die elektrisch zum Schmelzleiter parallel angeordnet ist. Die opto-elektronische Anzeigevorrichtung kann mit einer Leuchtdiode aufgebaut werden, zu der parallel eine Gleichrichterdiode geschaltet ist, wobei zu beiden Bauelementen ein Begrenzungswiderstand in Reihe liegt.

Es ist günstig, den Einsatzkörper im einzelnen nach Anspruch 3 aufzubauen.

Die Erfindung soll nun anhand von in der Zeichnung grob schematisch wiedergegebenen Ausführungsbeispielen näher erläutert werden:
in Fig. 1 ist eine Installationseinrichtung veranschaulicht, die mit einer Schaltersicherungseinrichtung arbeitet, die teilweise im Längsschnitt dargestellt ist. In Fig. 2 ist zu einem Einsatzkörper für die Installationseinrichtung nach Fig. 1 ein Schaltungsschema für eine opto-elektronische Anzeigevorrichtung wiedergegeben. In Fig. 3 ist ein Einsatzkörper im Längsschnitt dargestellt.

Die Installationseinrichtung arbeitet mit einer Schaltersicherungseinrichtung 1 nach Fig. 1 Sie bildet ein Aufnahmegehäuse aus Sockel 2 und Schraubkappe 3, in dessen Aufnahmeraum ein Einsatzkörper 4 eingesetzt ist. Der Einsatzkörper 4, der im wesentlichen die Gestalt eines Sicherungseinsatzes aufweist, nimmt als Oberspannungsableiter einen Varistor 5, nach Fig. 2., und als thermisches Schaltglied einen Schmelzleiter 6 zwischen der Kontaktunterkappe 7 und der Kontaktoberkappe 8 auf. Durch einen Isolierring 14 ist der Unterkontakt 15 der Schaltersicherungseinrichtung nach Fig. 1 gegen Kontaktgabe zu Sicherungseinsätzen gesperrt. Um zu einen Einsatzkörper 4 Kontaktgabe zu ermöglichen, weist dieser eine einpassend geformte Kontaktunterkappe 7 auf.

Der Varistor 5 und der Schmelzleiter 6 sind nach Fig. 2 in Reihe zwischen der Kontaktunterkappe 7 und der Kontaktoberkappe 8 elektrisch verbunden. Um schadhafte Varistoren 5, bei denen der Schmelzleiter 6 anspricht, zu erkennen, ist eine Anzeigevorrichtung 9 vorgesehen. Sie ist vorteilhafterweise eine opto-elektronische Anzeigevorrichtung nach Fig. 2, die elektrisch zum Schmelzleiter 6 parallel angeordnet ist. Sie besteht im einzelnen aus einer Leuchtdiode 16 mit parallel geschalteter Gleichrichterdiode 17, zu denen in Reihe ein Begrenzungswiderstand 18 angeordnet ist.

Die Schaltersicherungseinrichtung 1 nach Fig. 1 weist einen Deckel 10 auf, der über die Schraubkappe 3 klappt und der beim Offnen über eine Mechanik Schaltkontakte 11 trennt. Diese liegen im Strompfad der Schaltersicherungseinrichtung zwischen den Anschlußklemmen 12 und 13. Wenn der Deckel 10 hochgeklappt wird, werden die Schaltkontakte 11 geöffnet und der Unterkontakt 15 des Sockels spannungsfrei geschaltet. Der Einsatzkörper 4 kann dann spannungsfrei im Aufnahmeraum ausgewechselt werden. Derartige Schaltersicherungseinrichtungen sind bekannt (DE-C-29 15 170).

Der Einsatzkörper 4 nach Fig. 3 weist ein zylindrisches Gehäuse 19 aus Isoliermaterial auf, in dem an seiner Kontaktunterkappe 7 der Varistor 5 anschließt. Er ist mit einer Kontaktplatte 20 abgedeckt. Der verbleibende Innenraum nimmt einen zylindrischen Körper 21 aus Isoliermaterial auf, der auf der Kontaktplatte 20 aufsteht und einen schraubenförmig aufgebrachten Schmelzleiter 6 trägt. Der Schmelzleiter ist mit der Kontaktunterkappe 7 und mit der Kontaktoberkappe 8 elektrisch verbunden. Im Inneren des zylindrischen Körpers 21 ist eine opto-elektronische Anzeigevorrichtung 9 angeordnet, deren Leuchtdiode 16 in einer Ausnehmung der Kontaktoberkappe 8 in einer Halterung 22 aus elektrisch leitendem Material angeordnet ist. Diese Halterung ist zwischen der Kontaktoberkappe 8 und dem oberen Rand des zylindrischen Körpers 21 eingespannt.

4 Patentansprüche 3 Figuren

## Patentansprüche

1. Installationseinrichtung, die je Leiter zu einem zu schützenden Verbraucher mit Uberspannungsableiter und elektrisch in Reihe angeordnetem thermisch ansprechendem Schaltglied in einem gemeinsamen Aufnahmegehäuse arbeitet, dadurch gekennzeichnet, daß als Aufnahmegehäuse eine Schaltersicherungseinrichtung (1) dient, in deren sonst für einen Sicherungseinsatz vorgesehenen Aufnahmeraum ein Einsatzkörper (4), im wesentlichen mit der Gestalt eines Sicherungseinsatzes einsetzbar ist, der zwischen Kontaktunterkappe (7) und Kontaktoberkappe (8) als Uberspannungsableiter einen Varistor (5) und als thermisches Schaltglied einen Schmelzleiter (6) enthält, wobei der Unterkontakt (15) der Schaltersicherungseinrichtung durch einen Isolierring (14) gegen Kontaktgabe zu Sicherungseinsätzen gesperrt ist und die Kontaktgabe zu einem Einsatzkörper (4) durch eine einpassend geformte Kontaktunterkappe (7) erfolgt.

2. Installationseinrichtung nach Anspruch 1, dadurch gekennzeichnet, daß der Einsatzkörper (4) eine opto-elektronische Anzeigevorrichtung (9) aufnimmt, die elektrisch zum Schmelzleiter (6) parallel angeordnet ist.

3. Installationseinrichtung nach Anspruch 1, dadurch gekennzeichnet, daß der Einsatzkörper (4) ein zylindrisches Gehäuse (19) aus Isoliermaterial aufweist, in dem an seiner Kontaktunterkappe (7) der Varistor (5) anschließt, der durch eine Kontaktplatte (20) abgedeckt ist und im verbleibenden Innenraum einen zylindrischen Körper (21) aus Isoliermaterial aufnimmt, der auf der Kontaktplatte aufsteht und einen schraubenförmig aufgebrachten Schmelzleiter (6) trägt, der mit der Kontaktunterkappe (7) und mit der Kontaktoberkappe (8) elektrisch verbunden ist, und daß im Inneren des zylindrischen Körpers (21) die opto-elektronische Anzeigevorrichtung (9) angeordnet ist, deren Leuchtdiode (16) in einer Ausnehmung der Kontaktoberkappe (8) in einer Halterung (22) aus elektrischleitendem Material angeordnet ist, die zwischen Kontaktoberkappe (8) und dem oberen Rand des zylindrischen Körpers (21) eingespannt ist.

4. Installationseinrichtung nach Anspruch 3, dadurch gekennzeichnet, daß die opto-elektronische Anzeigevorrichtung (9) aus Leuchtdiode (16), parallel geschalteter Gleichrichterdiode (17) und zu beidem in Reihe geschaltetem Begrenzungswiderstand (18) besteht, der mit der Kontaktplatte (20) verbunden ist.
